# EUROPÄISCHE PATENTANMELDUNG

(11) **EP 0 128 441 A2**
(43) Veröffentlichungstag der Anmeldung: **19.12.1984**
(21) Anmeldenummer: 84106040.3
(22) Anmeldetag: 28.05.1984
(51) Int. Cl.: A46B 9/06, A46B 9/02, A46B 3/06, A46B 11/02, A46B 17/08

(54) **Lederpflegebürste**

(30) Priorität: 06.06.1983 DE 3320371
(71) Anmelder: Henkel Kommanditgesellschaft auf Aktien, 40191 Düsseldorf (DE)
(72) Erfinder: Türk, Erich, D-4018 Langenfeld (DE)

(57) **Zusammenfassung**

© Um in einer Lederpflegebürste mit Pflegemittelspender (2) die verschiedenen Funktionen zum Ausführen der Arbeitsschritte: Reinigen, Produkt auftragen sowie in die Lederoberfläche einarbeiten und nachpolieren zu vereinigen, wird ein Hohlgriffkörper (1) mit drei zueinander geneigten Borstenflächen (3 bis 5) als Aufnahmekörper des Pflegemittelspenders (2) ausgebildet.

## Beschreibung

Die Erfindung betrifft eine Lederpflegebürste, insbesondere Schuhpflegebürste, mit Pflegemittelspender.

Im Handel sind verschiedene Leder- bzw. Schuhpflegesysteme für Selbstglanzemulsionen mit Schwammapplikator bekannt. Ferner werden Produkte mit getränkten Schwämmen angeboten. Darüber hinaus gibt es mit einem Produkt-Verstreich- bzw. -Verreibekopf, z.B. mit einem Schwamm ausgestattete Produktbehälter, insbesondere Tuben. Ein Nachteil der bekannten Systeme besteht darin, daß sie immer nur einen Teil der für die Schuhpflege erforderlichen Arbeitsschritte vereinigen. Es ist dabei zu berücksichtigen, daß auch Selbstglanzemulsionen auf die Dauer das Nachpolieren nicht entbehrlich machen.

Der Erfindung liegt die Aufgabe zugrunde, ein Schuhpflegeauftrags- und -reinigungssystem zu schaffen, mit dem die drei wesentlichen Arbeitsschritte, nämlich das Reinigen, das Auftragen und Einreiben des Produkts in die Lederoberfläche und das Nachpolieren, ohne weitere Hilfsmittel auszuführen sind. Die erfindungsgemäße Lösung ist bei der eingangs genannten Lederpflegebürste gekennzeichnet durch einen Hohlgriff mit mit drei zueinander geneigten Borstenflächen als Aufnahmekörper des Pflegemittelspenders.

Die drei gegeneinander geneigten Borstenflächen können der Reihe nach als Schmutzbürste, Polierbürste und Auftragsbürste ausgebildet sein. An eine Kante des Hohlgriffs angrenzend an die als Schmutzbürste vorgesehene Borstenfläche kann ein Schmutzschaber angeformt sein. Vorzugsweise werden die Borstenflächen mit Borstenbündeln mit dem Anwendungszweck entsprechend unterschiedlicher Dichte, Länge, Dicke und Härte ausgestattet. Bei aus Kunststoff bestehendem Hohlgriff sollen die Börstenbündel auf den Griffkörper aufgeschweißt sein.

Gemäß weiterer Erfindung weist die zum Produktauftrag vorgesehene Borstenfläche mindestens ein aus dem Spender zu beaufschlagendes, medienführendes Borstenbündel mit Produktaustritt an der Spitze des Borstenbündels auf. Wesentlich ist hierbei, daß das Produkt an die Spitze der Borstenbündel hingeführt wird und nicht am Boden des Bürstenkörpers austritt. Erfindungsgemäß erfolgt der Produktauftrag also mittels Spenderbetätigung durch medienführende Borstenbündel, wobei je nach gewünschter Applikationsart ein oder mehrere Borstenbündel produktführend ausgestattet werden können. Die entsprechenden Borstenbündel sollen röhrenförmig ausgebildet sein:
Der Produktspender kann auch ausschließlich mit medienführenden Borstenbündeln versehen werden oder mit einem Bürstenadapter, der dieses Funktionsmerkmal aufweist.

Das erfindungsgemäße System kann für alle Arten der Lederpflege und dergleichen eingesetzt werden. Je nach Bedarf kann es als Einweg- bzw. Originalgerät ausgebildet oder auch mit einem Nachfüllspender ausgestattet werden. Anhand der schematischen Darstellung eines Ausführungsbeispiels werden Einzelheiten der Erfindung erläutert.

Es zeigen:
Fig. 1 einen Längsschnitt durch die Lederpflegebürste; und
Fig. 2 eine Draufsicht auf die Oberseite der Bürste.

Die erfindungsgemäße Lederpflegebürste nach Fig. 1 und 2 besteht im wesentlichen aus einem Hohlgriffkörper 1 mit eingesetztem Pflegemittelspender 2 und auf die beispielsweise um größenordnungsmäßig 45^{o} gegeneinander geneigten Borstenflächen 3 bis 5 aufgesetzten Borstenbündel. Letztere bilden der Reihe nach eine Schmutzbürste 6, eine Auftragsbürste 7 und eine Polierbürste 8. An die äußere Kante der Borstenfläche 3 der Schmutzbürste 6 bzw. an die angrenzende äußere Kante des Hohlgriffkörpers 3 kann ausserdem ein Schmutzschaber 9 angeformt sein. Der insgesamt mit 2 bezeichnete Pflegemittelspender besteht aus einem Pflegemittelbehälter 10 und einem Spenderkopf 11 mit Betätigungsknopf 12.

Ein wesentliches Merkmal der erfindungsgemäßen Lederpflegebürste besteht darin, daß die zum Auftrag des im Spender 2 enthaltenen Produkts vorgesehene Auftragsbürste 7 mindestens ein aus dem Spenderkopf 11 zu beaufschlagendes, medienführendes Borstenbündel 13 mit Produktaustritt an der Borstenspitze aufweist. Im übrigen werden die Borstenflächen 3 bis 5 mit Borstenbündeln ausgestattet, die dem Anwendungszweck entsprechend unterschiedliche Dichte, Länge, Dicke und Härte besitzen.

### Bezugszeichenliste

1 = _{H}ohlgriffkörper
2 = Pflegemittelspender
3 bis 5 = Borstenflächen
6 = Schmutzbürste
7 = Auftragsbürste
8 = Polierbürste
9 = Schmutzschaber
10 = Pflegemittelbehälter
11 = Spenderkopf
12 = Betätigungsknopf
13 = medienführendes Borstenbündel

## Patentansprüche

1. Lederpflegebürste mit Pflegemittelspender (2) gekennzeichnet durch einen Hohlgriff (1) mit drei zueinander geneigten Borstenflächen (3 bis 5) als Aufnahmekörper des Pflegemittelspenders (2).

2. Bürste nach Anspruch 1, dadurch gekennzeichnet, daß die Borstenflächen (3 bis 5) Borstenbündel mit dem Anwendungszweck entsprechend unterschiedlicher Dichte, Länge, Dicke und Härte aufweisen.

3. Bürste nach Anspruch 2, dadurch gekennzeichnet, daß die Borstenbündel auf den Körper des Hohlgriffs (2) aufgeschweißt sind.

4. Bürste nach einem oder mehreren der Ansprüche 1 bis 3, dadurch gekennzeichnet, daß die zum Produktauftrag vorgesehene Borstenfläche (4) mindestens ein aus dem Spender zu beaufschlagendes, medienführendes Borstenbündel (13) mit Produktaustritt an der Spitze des Borstenbündels aufweist.

5. Bürste nach einem oder mehreren der Ansprüche 1 bis 4 gekennzeichnet durch einen Schmutzschaber (9) angrenzend an die als Schmutzbürste (6) vorgesehene Borstenfläche (3).
